# EUROPÄISCHE PATENTSCHRIFT

(11) **EP 0 768 268 B1**
(45) Veröffentlichungstag und Bekanntmachung des Hinweises auf die Patenterteilung: **17.03.1999**
(21) Anmeldenummer: 96116185.8
(22) Anmeldetag: 09.10.1996
(51) Int. Cl.: B65H 49/16, D02H 1/00, B65H 54/72, A47B 57/54

(54) **Spulengestell, Halter für eine Trennplatte in dem Spulengestell und Trennplatte**
Creel, support for a partition plate inside the creel and partition plate
Cantre, support pour une plaque intercalaire à l'intérieur du cantre et plaque intercalaire

(30) Priorität: 09.10.1995 DE 19537572
(43) Veröffentlichungstag der Anmeldung: 16.04.1997
(73) Patentinhaber: IRO AB, S-523 01 Ulricehamn (SE)
(72) Erfinder: Comotto, Renato, 13051 Biella (IT); Fritzson, Joachim, 523 97 Ulricehamn (SE)
(74) Vertreter: Grünecker, Kinkeldey, Stockmair & Schwanhäusser Anwaltssozietät

(56) Entgegenhaltungen:
- DE-A- 2 333 687
- FR-A- 1 443 271
- FR-A- 2 578 594

## Beschreibung

Die Erfindung betrifft ein Spulengestell gemäß dem Oberbegriff des Patentanspruchs 1 sowie einen Halter gemäß dem Oberbegriff des nebengeordneten Anspruchs 12 und eine Trennplatte gemäß dem Oberbegriff des nebengeordneten Anspruchs 13.

Bei mit Fadenliefergeräten ausgestatteten Webmaschinen werden Spulengestelle verwendet, um die Vorratsspulen im Hinblick auf einen optimalen Fadenverlauf und eine einfache Handhabung beim Spulenwechsel bzw. bei Wartungsarbeiten zu haltern. Das Spulengestell wird hinter den Fadenliefergeräten auf den Boden gestellt. Gegebenenfalls ist das Spulengestell sogar mit einer Tragvorrichtung für die Fadenliefergeräte baulich vereinigt. Da üblicherweise mehrere Spulen (z.B. für verschiedene Farben und auch Reservespulen jeweils für dieselbe Farbe) zu haltern sind, und zu einem Spulenwechsel oder für andere Arbeiten ein rascher und bequemer Zugriff zu den Spulen erforderlich ist, und da die einzelnen Spulen oder Spulenpaare dennoch voneinander separiert sein müssen, damit sich die Fäden nicht gegenseitig stören und Flusen und anderer Fadenabrieb und Verunreinigungen die Spulen nicht gegenseitig verschmutzen, werden Trennplatten in das Spulengestell eingesetzt, die entweder horizontale Etagen oder vertikale Abteile in dem ansonsten offenen Spulengestell definieren.

Aus einem Prospekt der Fa. ROJ ELECTROTEX, IT, "Gestelle und Spulenhalter: Allgemeiner Katalog", sind Spulengestelle in unterschiedlichen Ausführungsformen und Zubehörteile entnehmbar, die baukastenartig miteinander kombinierbar sind, um Spulengestelle unterschiedlicher Formen und verschiedene Anwendungsfälle schaffen zu können. Zum Befestigen der Trennplatten an den Gestellstreben (um das Spulengestell in horizontale Etagen und/oder nebeneinanderliegende Fächer zu unterteilen), werden für jede Trennplatte mindestens zwei Klemmflansche benutzt, die mit einem Ende auf der jeweiligen Gestellstrebe festlegbar sind, und mit dem anderen Ende unter Verwendung eines Gegenflansches mit der Trennplatte verschraubt werden (Deckblatt, D3, Bl. B7, Bl. I13). Der Randbereich der Deckplatte weist Angriffsstellen für den Gegenflansch und den Klemmflansch sowie Durchgangsbohrungen für die den Deckflansch gegen den Klemmflansch ziehenden Spannschrauben auf. Diese bekannten Spulengestelle bestehen aus vielen Komponenten und müssen entweder beim Verwender von Grund auf montiert werden oder beim Hersteller weitgehend fertiggestellt werden. Im ersten Fall ist besonderes Geschick und viel Zeit erforderlich. Im zweiten Fall entstehen hohe Transportkosten. Im besonderen die Anbringung der Trennplatten ist mühsam, insbesondere wenn mehrere Etagen oder nebeneinanderliegende Fächer in dem Spulengestell zu bilden sind.

Der Erfindung liegt die Aufgabe zugrunde, ein Spulengestell der eingangs genannten Art sowie einen Halter für Trennplatten und schließlich Trennplatten für ein solches Spulengestell anzugeben, die eine transportfreundliche Teilvormontage ermöglichen, die Montage vereinfachen und eine breite Palette unterschiedlicher Spulengestellkonfigurationen schaffen lassen.

Die gestellte Aufgabe wird erfindungsgemäß mit den Merkmalen des Patentanspruchs 1 gelöst.

Der Halter ermöglicht eine neuartige Anbringung der Trennplatte, die nur mehr in die Einstecktasche eingeführt und dann in ihrer endgültigen Lage mittels des Positionier- und Verriegelungsteiles gesichert wird. Die Trennplatte läßt sich auch einbringen, wenn bereits andere Trennplatten in dem Spulengestell montiert sein sollten. Es ist kein zwanghafter Montageablauf erforderlich, da der Halter das Einsetzen der Trennplatte auch bei vormontiertem Spulengestell ermöglicht. Schließlich gestaltet sich das Anbringen der Trennplatte einfach und ohne Zuhilfenahme eines Spezialwerkzeugs. Der Montagevorgang läßt sich rasch durchführen.

Bei der Ausführungsform gemäß Anspruch 2 ergibt sich ein fester Sitz der Trennplatte in den beiden Einstecktaschen mit großflächiger Kraftübertragung und günstigen Hebelarmen. Die Herstellung ist einfach, da sich der Halter als einstückiger Formteil ausbilden läßt, entweder aus Kunststoff oder aus Druckguß. Eine kompakte Form des Halters ist bei der Ausführungsform gemäß Anspruch 3 gegeben. Ferner wird die Trennplatte großflächig abgestützt.

Besonders vorteilhaft ist die Ausführungsform gemäß Anspruch 4. Das Verrastelement läßt sich von Hand einsetzen und verriegeln. Es ist kein Spezialwerkzeug nötig. Bei einer Umgruppierung oder Umrüstung des Spulengestells werden nur einfache Werkzeuge benutzt, um die Verrastelemente wieder aus ihrem Eingriff zu lösen. Dank des Form- und Kraftschlusses kann sich das Verrastelement auch unter betriebsbedingten Erschütterungen nicht selbsttätig lösen.

Zweckmäßig ist ferner die Ausführungsform gemäß Anspruch 5, weil die Vertiefung es gestattet, die Nachgiebigkeit der Trennplatte zumindest bereichsweise auszunutzen, um einen festen Verrastsitz des Verrastelementes und damit eine feste Halterung der Trennplatte zu erreichen, bei der die Einstecktasche nur mehr eine Positionierung ohne nennenswerten Klammereffekt auszuführen hat.

Ein besonders wichtiger Gesichtspunkt ist in Anspruch 6 enthalten. Die Aufteilung jeder Trennplatte in zwei sich überlappende Trennplattenteile bietet mehrere Vorteile. Da jede Trennplatte sozusagen nur an einem Randbereich an den Haltern festgelegt wird, läßt sie sich auch dann einsetzen oder entnehmen, wenn weitere Trennplatten im Spulengestell bereits montiert sind. Ferner lassen sich die Trennplattenteile relativ zueinander verschieben, um das Spulengestell auf die jeweils zweckmäßige Größe einzujustieren. Ferner stützen die beiden Trennplattenteile einander ab. Schließlich ist das Transportvolumen für die Trennplattenteile kleiner als das Transportvolumen einstückiger und großer Trennplatten.

Bei der Ausführungsform gemäß Anspruch 7 werden unabhängig von der Anbringungsart der Trennplatten dieselben Halter verwendet, was herstellungstechnisch und in Bezug auf die Lagerhaltung günstig ist. Ferner reduzieren sich die Kosten für identische Halter, da diese in größerer Stückzahl produziert werden.

Bei der Ausführungsform gemäß Anspruch 6 ergibt sich ein stabiler Aufbau des Spulengestells. Ferner ist das Spulengestell in seiner Tiefe veränderbar. Die Überlappung der Plattenteile stellt sicher, daß unabängig von der gewählten Tiefe des Spulengestells die Trennplatten einander überlappen. Bei einer Verstellung der Tiefe des Spulengestells brauchen die Trennplatten nicht von den Haltern gelöst zu werden.

Eine zweckmäßige Ausführungsform eines Spulengestells mit trapezförmigem Grundriß geht aus Anspruch 9 hervor. Durch die Ausrichtung der löffelförmigen Vorsprünge werden die Trennplatten stabil abgestützt.

Bei der Ausführungsform gemäß Anspruch 10 finden die Halter an den Gestellstreben einen festen Sitz. Sie lassen sich auch nachträglich längs der Gestellstreben verstellen und neuerlich festsetzen.

Besonders zweckmäßig ist die Ausführungsform gemäß Anspruch 11, weil die vorfertigbaren Transporteinheiten wenig Transportraum beanspruchen und beim Verwender des Spulengestells eine einfache und rasche Montage ermöglichen. Der Hersteller der Transporteinheiten kann für viele Anwendungsfälle bereits passende Anordungen der Halter und der Spulendornträger vorsehen.

Der Halter gemäß Anspruch 12 ist ein kostengünstig herstellbares Formteil, das sich beim Aufbauen von Spulengestellen in universeller Weise einsetzen läßt und eine neue Befestigungsweise für Trennplatten ermöglicht. Da die Trennplatten nur mehr in die Einstecktasche eingeführt und dann mittels des Positionier- und Verriegelungsteils gesichert zu werden brauchen, lassen sich die Trennplatten auch in ein bereits teilweise aufgebautes Spulengestell einsetzen bzw. umsetzen.

Die Trennplatte gemäß Anspruch 13 zeichnet sich dank ihrer Zweiteiligkeit durch eine erheblich vereinfachte Montage aus, weil die Trennplattenteile auch dann in das Spulengestell eingesetzt werden können, wenn bereits andere Trennplatten montiert sind. Ferner erlauben die einander überlappenden Trennplattenteile auch das nachträgliche Verändern der Tiefe des Spulengestells, da sie nur am Randbereich an den Haltern festgelegt sind und mit ihrem freien Ende jeweils auskragen.

Ein wesentliches Merkmal der Erfindung besteht darin, daß bei Verwendung dieser neuartigen Halter und der speziell ausgebildeten Trennplatten der Hersteller des Spulengestells in die Lage versetzt wird, kostengünstig transportierbare Transporteinheiten vorzufertigen, um dem Verwender den Aufbau des Spulengestells zu vereinfachen, und weil durch die Halter und die Ausbildung der Trennplatten die Montage der Trennplatten einfach und bequem ist.

Anhand der Zeichnung werden Ausführungsformen der Erfindung erläutert. Es zeigen:
- Fig. 1: eine perspektivische Schemaansicht eines Spulengestells,
- Fig. 2: eine perspektivische Ansicht eines Halters, wie er in dem Spulengestell gemäß Fig. 1 zum Montieren von Trennplatten verwendbar ist, und
- Fig. 3: eine Seitenansicht, teilweise im Schnitt, eines im Spulengestell montierten Halters mit daran befestigter Trennplatte sowie ein neues Trennplattenkonzept.

Ein Spulengestell C, wie es typischerweise an Webmaschinen zum Haltern von Fadenspulen verwendet wird, besteht beispielsweise aus vier vertikalen Gestellstreben 1, 2, 3, 4, die in den Eckpunkten eines Trapezes angeordnet sind, so daß die beiden Gestellstreben 1, 2 weit beabstandet sind, während die Gestellstreben 3, 4 nahe beieinander liegen. Die Gestellstreben 1 bis 4 werden unten durch einen Fußteil 6 miteinander verbunden, der eine horizontale Gestellstrebe 5, einen balkenartigen Standfuß 6' und Laufräder 7 aufweist. Oben sind die Gestellstreben 1 bis 4 durch einen Kopfteil 8 miteinander verbunden, in dem ebenfalls eine horizontale Gestellstrebe 9, annähernd parallel zur unteren Gestellstrebe 5, vorgesehen ist. Die Gestellstrebe 9 ist wie die Gestellstrebe 5 teleskopartig längenveränderbar, um die Tiefe des Spulengestells C an den jeweiligen Bedarf anpassen zu können.

An den beiden Gestellstreben 3 und 4 sind über deren Länge verteilt mehrere plattenartige Einsätze 11 befestigt, die jeweils eine Ablauföse 12 für den Faden enthalten. Die durch die Einsätze 12 definierten Arbeitsebenen des Spulengestells C sind durch Trennplatten P voneinander räumlich getrennt, wobei die Trennplatten P annähernd horizontal liegen und voneinander in etwa gleich weit beabstandet sind. Jede Trennplatte P besteht aus zwei Plattenteilen P1 und P2, wobei der Plattenteil P2 jeweils den Plattenteil P1 unter(oder über-) greift, so daß die Plattenteile P1, P2 einander überlappen und abstützen. Jeder Plattenteil P1 bzw. P2 ist mit mindestens einem Halter H festgelegt, der höhenverstellbar an der jeweiligen Gestellstreben 1, 2, 3, 4 festgelegt ist. Ferner befinden sich an den Gestellstreben 1, 2, 3, 4 Spulendorn-Träger S, mit denen die Fadenspulen angebracht werden. Bei 10 ist angedeutet, daß der Trennplattenteil P1 etwas ausgeschnitten ist, so daß beim Zusammenschieben der horizontalen Gestellstreben 9, 5 eine minimale Tiefe des Spulengestells einstellbar ist. Beim Auseinanderziehen der horizontalen Gestellstreben 9, 5 läßt sich die Tiefe erheblich vergrößern. Beispielsweise hat das Spulengestell bei einer Höhe zwischen 1,6 m und 2,1 m eine in Richtung der Gestellstreben 9, 5 gesehene Tiefe zwischen 350 mm und 680 mm. Der Abstand zwischen den Trennplatten P kann ca. 300 bis 350 mm betragen. Die Trennplatten bestehen zweckmäßigerweise aus Kunststoff oder Blech.

In den Fig. 2 und 3 ist der Halter H deutlicher und in seiner Einbaulage im Spulengestell C gemäß Fig. 1 dargestellt.

Der Halter H weist einen hülsenförmigen Grundkörper 13 mit einer Innenbohrung 14 auf, in die eine Maden-Klemmschraube 15 ragt, mit der der Halter H in beliebiger Lage an der Gestellstrebe 1 bis 4 festlegbar ist. Mit dem Grundkörper 13 ist einstückig eine Plattform 16 ausgebildet, die in etwa senkrecht zur Achse der Innenbohrung 14 verläuft und aus einem trapezförmigen Grundteil 17 und einem sich etwa mittig davon wegerstreckenden, löffelförmigen Fortsatz 18 besteht. Der Grundteil 17 umfaßt den Grundkörper 13 kragenartig und weist an beiden Seiten des Grundkörpers erste Flächenbereiche 24 auf, die mit einstückig angeformten Ohren 22 je eine Einstecktasche T an einer Seite des Grundkörpers 13 definieren. Die Einstecktasche 13 dient zum Festlegen des Randbereiches der Trennplatte P.

In einem zweiten Flächenbereich 23 auf dem Fortsatz 18 ist eine ovale oder kreisförmige, seichte Vertiefung 19 vorgesehen, in deren Mitte sich eine Halteöffnung 29 befindet. Eine entsprechende Vertiefung 19' kann ggfs. an der Unterseite der Plattform 16 geformt sein.

Zum Festlegen der Trennplatte P dient ein Positionier- und Verriegelungsteil 20, der bei dieser Ausführungsform als pilzförmiges Verrastelement mit einem flachen oder gerundeten Kopf 25 und einem sich davon nach unten erstreckenden Schaft 21 ausgebildet ist. Der Schaft 21 paßt in die Halteöffnung 29 der Plattform 16 und ist mit mindestens einem Längsschlitz 26 versehen, der den Schaft 21 zumindest nahe des Endes in zwei Hälften teilt. Außen sind am Schaft 21 Verrastelemente 27, z.B. Flansche angeformt, die mit schrägen Rampen 28 verlängert sind.

Die Trennplatte P besteht aus zwei Trennplattenteilen P1 und P2. Der Trennplattenteil P1 ist beispielsweise mit dem Halter H der Fig. 3 derart festgelegt, daß zunächst der Randbereich des Plattenteils P1, der mit einer zum Umriß des Grundkörpers 13 passenden Ausschnitt 30 versehen ist, mit seitlichen Einsteckflächen in die Einstecktaschen T eingeführt wird. Die Einstecktaschen T bieten gegenüber dem Plattenteil P1 ein geringes Spiel, so daß sich der Plattenteil P1 beim Einführen auch etwas kippen läßt. Dann wird der Plattenteil P1 auf die Plattform 16 aufgelegt, ehe der Schaft 21 mit den Rampen 28 voran durch eine Durchstecköffnung 30 des Plattenteils P1 hindurch und in die Halteöffnung 29 eingeführt wird. Durch weiteren Druck auf den Kopf 25 gelangen die Verrastelemente 27 bis zur Unterseite der Plattform 16. Beim Durchschieben durch die Halteöffnung 29 werden dank der Rampen 28 die Verriegelungsteile 27 im Bereich des Längsschlitzes 26 zueinander gedrückt, bis sie schließlich nach Austreten aus der unteren Mündung der Halteöffnung 29 elastisch auseinandergespreizt werden und die, ggfs. speziell ausgeformte, Mündung der Halteöffnung 29 form- und kraftschlüssig hintergreifen. Die Vertiefung 19 ermöglicht es, die Elastizität des Plattenteils P1 auszunutzen und diesen etwas in die Vertiefung 19 hineinzupressen, so daß eine Verspannung zwischen dem auf der Plattform 16 aufliegenden Plattenteil P1 und den Verriegelungselementen 27 eintritt.

Diese Verspannung ist aber nicht unbedingt erforderlich. Es wäre auch denkbar, den Abstand zwischen der Unterseite des Kopfes 25 und den Verriegelungselementen 27 großzügig zu bemessen, da die Verriegelungselemente 27 ohnedies formschlüssig wirken und ein Lösen des Plattenteils P1 aufgrund des Eingriffes des Ausschnittes 30 am Grundkörper 13 und der Einsteckflächen in den Einstecktaschen P nicht mehr zu befürchten ist. Das mit 31 bezeichnete freie Ende des Plattenteils P1 überlappt das mit 32 bezeichnete freie Ende des zweiten Plattenteils P2, der auf die gleiche Weise mit wenigstens einem weiteren Halter H festgelegt ist.

Das Positionier- und Verriegelungsteil 20 könnte auch eine in eine Gewindebohrung der Plattform 16 einschraubbare und gegebenenfalls mit einer Gegenmutter sicherbare Schraube sein, die zweckmäßigerweise einen von Hand drehbaren Kopf besitzt.

In Fig. 1 sind die beiden Plattenteile P1, P2 unterschiedlich konfiguriert, und zwar im Hinblick auf die Trapezform des Spulengestells. Bei einem viereckigen oder einem anderen Spulengestell können die beiden Trennplattenteile in etwa die gleiche Größe und Form haben. Wichtig ist, daß ihre Überlappung so groß ist, daß über den gesamten Verstellbereich der horizontalen Gestellstreben 9, 5 die Überlappung beibehalten bleibt. Um die Trennplatten vertikal einzusetzen, reicht es ggfs. aus, jeweils nur einen Trennplattenteil P1 oder P2 hängend anzuordnen und an mindestens zwei Haltern zu befestigen.

Die Gestellstreben 1 bis 4 werden mit den daran befestigten Spulendorn-Trägern S und den Halter H vorzugsweise vormontiert. Die Gestellstreben 3 und 4 werden sogar durch die Einsätze 11 miteinander verbunden und mit den Gestellstreben 1 und 2 zu einer kleinen Transporteinheit zusammengefaßt. Dazu gehören die gestapelten Trennplattenteile P1 und P2 sowie der Kopf- und der Fußteil 6 und 8, so daß sich insgesamt eine sehr kleine Transportgröße für das bereits weitgehend vorgefertigte und deshalb einfach zu montierende Spulengestell ergibt. Die Verriegelungselemente sind dabei zweckmäßigerweise bereits in den Halteöffnungen 29 verstaut, weil sie dank der Verriegelungswirkung nicht selbsttätig herausfallen können.

## Patentansprüche

1. Spulengestell (C), insbesondere für mit Fadenliefergeräten ausgestattete Webmaschinen, mit annähernd vertikalen und horizontalen Rahmenstreben, einem Fußteil (6), und mit an Rahmenstreben verstellbar festgelegten Haltern (H) für wenigstens eine Trennplatte, wobei jeder Halter (H) an seinem hülsenförmigen Grundkörper (13) eine Plattform (16) für die Trennplatte (P) aufweist, **dadurch gekennzeichnet,** daß jeder Halter (H) wenigstens ein nur mit einem ersten Oberflächenbereich (24) der Plattform (16) eine Trennplatten-Einstecktasche (T) begrenzendes Ohr (22) und wenigstens einen in einem zweiten Oberflächenbereich (23) der Plattform anbringbaren Trennplatten-Positionier- und Verriegelungsteil (20) aufweist, der bei in die Einstecktasche (T) eingeführter Trennplatte (P) durch die Trennplatte (P) minimale in die Plattform (16) einsetzbar und darin festlegbar ist.

2. Spulengestell nach Anspruch 1, **dadurch gekennzeichnet,** daß zwei bezüglich einer durch die Achse einer Innenbohrung (14) des Grundkörpers (13) und das Positionier- und Verriegelungsteil (20) definierten Symmetrieebene der Plattform (16) symmetrisch angeordneten Einstecktaschen (T) vorgesehen sind, daß die Plattform (16) und das Ohr (22) jeder Einstecktasche (T) mit dem Grundkörper (13) einstückig ausgebildet sind, und daß jede Einstecktasche (T) eine größere Taschenweite als die Trennplattenstärke aufweist.

3. Spulengestell nach einem der Ansprüche 1 oder 2, **dadurch gekennzeichnet,** daß die Plattform (16) den Grundkörper (13) umfaßt und einen trapezförmigen Hauptabschnitt (17) mit einem davon etwa mittig abstehenden, löffelförmigen Vorsprung (18) aufweist, der eine Halteöffnung (29) für den Positionier- bzw. Verriegelungsteil (20) enthält.

4. Spulengestell nach wenigstens einem der Ansprüche 1 bis 3, **dadurch gekennzeichnet,** daß die Positionier- bzw. Verriegelungsteil (20) ein pilzförmiges Verrastelement mit einem in der Halteöffnung (29) der Plattform (16) verriegelbaren Schaft (21) und einem gerundeten, gegenüber dem Schaft (21) größeren Kopf (25) ist, daß der aus elastischem Material bestehende Schaft (21) bis zum freien Schaftende längsgeschlitzt (26) ist und außenseitige Verrastelemente (27) aufweist, die bei durch die Halteöffnung (29) gestecktem Schaft (21) die der Trennplatte (P) abgewandte Mündung der Halteöffnung (29) form- und kraftschlüssig hintergreifen.

5. Spulengestell nach wenigstens einem der Ansprüche 1 bis 4, **dadurch gekennzeichnet,** daß die Halteöffnung (29), zumindest an der für die Anlage der Trennplatte (P) bestimmten Oberfläche der Plattform (16), von einer, vorzugsweise seichten kreisförmigen oder ovalen, Vertiefung (19) umgeben ist.

6. Spulengestell nach Anspruch 1, **dadurch gekennzeichnet,** daß jede Trennplatte (P) aus zwei mit ihren freien Enden (31, 32) einander überlappenden Trennplattenteilen (P1, P2) besteht, deren jeder am dem freien Ende (31, 32) gegenüberliegenden Randbereich an zumindest einem Halter (H) festgelegt ist, vorzugsweise an jeweils zwei Haltern (H).

7. Spulengestell nach wenigstens einem der Ansprüche 1 bis 6, **dadurch gekennzeichnet,** daß wenigstens eine horizontale und/oder wenigstens eine vertikale Trennplatte (P) vorgesehen und mit identischen Haltern (H) an horizontalen bzw. vertikalen Gestellstreben (1 bis 4) mit rundem Außenumfang gehaltert ist bzw. sind.

8. Spulengestell nach wenigstens einem der Ansprüche 1 bis 7, **dadurch gekennzeichnet,** daß mehrere vertikale Gestellstreben (1 bis 4) durch ein Gestellkopfteil (8) und das Fußteil (6) zu einem selbsttragenden Gestell verbunden sind, daß im Kopf- und Fußteil (8, 6) horizontale Gestellstreben (5, 9) vorgesehen sind, deren Wirklänge, vorzugsweise teleskopartig, veränderbar ist, und daß die Überlappung der Plattenteile (P1, P2) jeder Trennplatte (P) größer ist als die Verstellänge der horizontalen Gestellstreben (9, 5).

9. Spulengestell nach wenigstens einem der Ansprüche 1 bis 8, **dadurch gekennzeichnet,** daß im Spulengestell (C) vier vertikale Gestellstreben (1 bis 4) die Eckpunkte eines Trapezes definieren, das für jeweils eine durch eine Trennplatte (P) bestimmte Etage des Spulengestells an jeder Gestellstrebe (1 bis 4) ein Halter (H) angebracht ist, daß die Plattformen (16) mit ihren löffelförmigen Vorsprüngen (18) in etwa senkrecht zu den zueinander parallelen Trapezseiten ausgerichtet sind, und daß die horizontalen teleskopierbaren Gestellstreben (9, 5) in etwa senkrecht zu den parallelen Trapezseiten verlaufen.

10. Spulengestell nach Anspruch 1, **dadurch gekennzeichnet,** daß der Grundkörper (13) jedes Halters (H) eine Schiebehülse mit mindestens einer integrierten Maden-Klemmschraube (15) ist, die bis in die Innenbohrung (14) des Grundkörpers (13) ragt.

11. Spulengestell nach wenigstens einem der Ansprüche 1 bis 10, **dadurch gekennzeichnet,** daß die mit Haltern (H), und gegebenenfalls Spulendorn-Trägern (S), bestückten Gestellstreben (1 bis 4), der Kopfteil (8) und der Fußteil (6), und die Trennplatten (P) vorfertigbare Transport-Einheiten sind.

12. Halter (H) für eine Trennplatte in einem Spulengestell, wobei der Halter an Gestellstreben verstellbar anbringbar ist, wobei der Halter (H) an seinem hülsenförmigen Grundkörper (13) eine Plattform (16) für die Trennplatte (P) aufweist, **dadurch gekennzeichnet,** daß der Halter (H) wenigstens ein nur mit einem ersten Oberflächenbereich (24) der Plattform (16) eine Trennplatten-Einstecktasche (T) begrenzendes Ohr (22) und wenigstens einen in einem zweiten Oberflächenbereich (23) der Plattform anbringbaren Trennplatten-Positionier- und Verriegelungsteil (20) aufweist, der bei in die Einstecktasche (T) eingeführter Trennplatte (P) durch die Trennplatte (P) in die Plattform (16) einsetzbar und darin festlegbar ist.

13. Trennplatte für eine mit Trennplatten-Haltern bestücktes, verstellbares Spulengestell, **dadurch gekennzeichnet,** daß die Trennplatte (P) aus zwei Trennplattenteilen (P1, P2) besteht, deren jeder ein freies Ende (31, 32) und am dem freien Ende (31, 32) gegenüberliegenden Randbereich einen zum Rand offenen Ausschnitt (30) mit beiderseitigen Einsteckflächen und eine vom Ausschnitt (30) in Richtung zum freien Ende (31, 32) beabstandete Durchgangsöffnung (30) aufweist.

## Claims

1. Bobbin creel (C), particularly for weaving machines equipped with thread-feeding apparatuses, the said bobbin creel having approximately vertical and horizontal frame struts and a foot part (6) and having holders (H), which are adjustably secured to frame struts, for at least one separating plate, wherein each holder (H) has, on its sleeve-shaped base body (13), a platform (16) for the separating plate (P), **characterised in that** each holder (H) has at least one lug (22) delimiting, only with a first surface region (24) of the platform (16), a separating plate plug-in pocket (T), and at least one separating plate positioning and locking part (20) which can be attached in a second surface region (23) of the platform and which, when the separating plate (P) is introduced into the plug-in pocket (T), can be inserted at least in the platform (16) through the separating plate (P), and secured in the said platform.

2. Bobbin creel according to claim 1, **characterised in that** two plug-in pockets (T) are provided, which are disposed symmetrically with respect to a plane of symmetry of the platform (16) defined by the axis of an internal bore (14) in the base body (13) and by the positioning and locking part (20), that the platform (16) and the lug (22) of each plug-in pocket (T) are constructed in one piece with the base body (13), and that each plug-in pocket (T) has a greater pocket width than the thickness of the separating plate.

3. Bobbin creel according to one of claims 1 or 2, **characterised in that** the platform (16) encompasses the base body (13) and has a trapezoidal main section (17) with a spoon-shaped projection (18) which protrudes approximately centrally therefrom and contains a holding aperture (29) for the positioning or locking part (20).

4. Bobbin creel according to at least one of claims 1 to 3, **characterised in that** the positioning or locking part (20) is a mushroom-shaped latching element having a shaft (21) which can be locked in the holding aperture (29) in the platform (16), and a rounded head (25) which is larger than the shaft (21), that the shaft (21), which consists of elastic material, is longitudinally slotted as far as the free end of the said shaft and has external latching elements (27) which, when the shaft (21) is pushed through the holding aperture (29), engage in a form and force-locking manner behind that orifice of the holding aperture (29) which faces away from the separating plate (P).

5. Bobbin creel according to at least one of claims 1 to 4, **characterised in that** the holding aperture (29) is surrounded, at least on that surface of the platform (16) which is intended for abutment of the separating plate (P), by a preferably shallow circular or oval depression (19).

6. Bobbin creel according to claim 1, **characterised in that** each separating plate (P) consists of two separating plate parts (P1, P2) which overlap one another with their free ends (31, 32) and each of which is secured, at the rim region located opposite the free end (31, 32), to at least one holder (H), preferably to two holders (H) in each case.

7. Bobbin creel according to at least one of claims 1 to 6, **characterised in that** at least one horizontal and/or at least one vertical separating plate (P) is/are provided and is/are held with identical holders (H) on horizontal or vertical creel struts (1 to 4) having a round external periphery.

8. Bobbin creel according to at least one of claims 1 to 7, **characterised in that** a number of vertical creel struts (1 to 4) are connected by a creel head part (8) and the foot part (6) to form a self-supporting creel, that there are provided, in the head and foot parts (8, 6), horizontal creel struts (5, 9), the working length of which can be varied, preferably in a telescope-like manner, and that the overlapping of the plate parts (P1, P2) of each separating plate (P) is greater than the adjustment length of the horizontal creel struts (9, 5).

9. Bobbin creel according to at least one of claims 1 to 8, **characterised in that**, in the bobbin creel (C), four vertical creel struts (1 to 4) define the corner points of a trapezium, that a holder (H) is mounted on each creel strut (1 to 4) for one tier, in each case, of the bobbin creel, which tier is determined by a separating plate (P), that the platforms (16) are orientated with their spoon-shaped projections (18) approximately perpendicular to the mutually parallel sides of the trapezium, and that the horizontal creel struts (9, 5), which can be telescoped, extend approximately perpendicularly to the parallel sides of the trapezium.

10. Bobbin creel according to claim 1, **characterised in that** the base body (13) of each holder (H) is a sliding sleeve having at least one integrated headless clamping screw (15) which protrudes into the internal bore (14) in the base body (13).

11. Bobbin creel according to at least one of claims 1 to 10, **characterised in that** the creel struts (1 to 4), which are equipped with holders (H) and, optionally, bobbin spindle carriers (S), the head part (8) and foot part (6), and the separating plates (P) are prefabricatable transport units.

12. Holder (H) for a separating plate in a bobbin creel, wherein the said holder can be adjustably attached to creel struts and wherein the holder (H) has, on its sleeve-shaped base body (13), a platform (16) for the separating plate (P), **characterised in that** the holder (H) has at least one lug (22) delimiting, only with a first surface region (24) of the platform (16), a separating plate plug-in pocket (T), and at least one separating plate positioning and locking part (20) which can be attached in a second surface region (23) of the platform and which, when the separating plate (P) is introduced into the plug-in pocket (T), can be inserted in the platform (16) through the separating plate (P), and secured in the said platform.

13. Separating plate for an adjustable bobbin creel equipped with separating plate holders, **characterised in that** the separating plate (P) consists of two separating plate parts (P1, P2), each of which has a free end (31, 32) and, at the rim region located opposite the said free end (31, 32), a cutout (30) which has plug-in faces on both sides and is open towards the rim, and a through-aperture (30) which is at a distance from the cutout (30) in the direction towards the free end (31, 32).

## Revendications

1. Support de bobines (C), en particulier pour des métiers à tisser équipés de dispositifs de fourniture de fils, comportant des traverses de châssis approximativement verticales et horizontales, un élément de base (6) et des supports (H), fixés de façon réglable à des traverses de châssis, pour au moins une plaque de séparation, dans lequel chaque support (H) présente à l'endroit de son corps de base (13) en forme de douille une plate-forme (16) pour la plaque de séparation (P),
***caractérisé en ce que*** chaque support (H) présente au moins une oreille (22), délimitant par seulement une première zone de surface (24) de la plate-forme (16) un évidement d'emboîtement de plaque de séparation (T), et au moins un élément de positionnement et de blocage (20) de plaque de séparation qui peut être mis en place dans une seconde zone de surface (23) de la plate-forme et qui peut être inséré au travers de la plaque de séparation (P) au minimum dans la plate-forme (16), et y être fixé, lorsque la plaque de séparation (P) est introduite dans l'évidement d'emboîtement (T).

2. Support de bobines suivant la revendication 1, ***caractérisé en ce que*** sont prévus deux évidements d'emboîtement (T) agencés de façon symétrique par rapport à un plan de symétrie déterminé par l'axe d'un trou interne (14) du corps de base (13) et par l'élément de positionnement et de blocage (20), en ce que la plate-forme (16) et l'oreille (22) de chaque évidement d'emboîtement (T) sont réalisées sous la forme d'une pièce avec le corps de base (13) et en ce que chaque évidement d'emboîtement (T) présente une largeur d'évidement supérieure à l'épaisseur de la plaque de séparation.

3. Support de bobines suivant l'une des revendications 1 et 2, ***caractérisé en ce que*** la plate-forme (16) enveloppe le corps de base (13) et présente une section principale (17) en forme de trapèze et comportant une saillie (18) en forme de cuillère, qui s'en éloigne approximativement au milieu et qui comporte une ouverture de retenue (29) pour l'élément de positionnement et de blocage (20).

4. Support de bobines suivant au moins l'une des revendications 1 à 3, ***caractérisé en ce que*** l'élément de positionnement et de blocage (20) est un élément d'accrochage en forme de champignon, comportant une tige (21) qui peut être bloquée dans l'ouverture de retenue (29) de la plate-forme (16) et une tête (25) arrondie et plus grande que la tige (21), en ce que la tige (21) constituée en matière élastique est fendue longitudinalement (26) jusqu'à l'extrémité libre de la tige et présente des éléments d'accrochage (27) qui sont situés du côté extérieur et qui, lorsque la tige est passée à travers l'ouverture de retenue (29), prennent par derrière, selon une liaison par la forme et par la force, l'orifice de l'ouverture de retenue (29) tourné à l'écart de la plaque de séparation (P).

5. Support de bobines suivant au moins l'une des revendications 1 à 4, ***caractérisé en ce que*** l'ouverture de retenue (29) est entourée, au moins sur la surface de la plate-forme (16) déterminée pour l'appui de la plaque de séparation (P), par une cavité (19) de préférence peu profonde et circulaire ou ovale.

6. Support de bobines suivant la revendication 1, ***caractérisé en ce que*** chaque plaque de séparation (P) est constituée de deux parties de plaque de séparation (P1, P2) qui se recouvrent l'une l'autre par leurs extrémités libres (31, 32) et dont chaque zone de bord, opposée à l'extrémité libre (31, 32) est fixée à au moins un support (H), de préférence chaque fois à deux supports (H).

7. Support de bobines suivant au moins l'une des revendications 1 à 6, ***caractérisé en ce qu***'au moins une plaque de séparation (P) horizontale et/ou au moins une verticale est ou respectivement sont prévues et est ou respectivement sont retenues par des supports identiques (H) sur des traverses de support (1 à 4) horizontales ou respectivement verticales à périmètre externe rond.

8. Support de bobines suivant au moins l'une des revendications 1 à 7, ***caractérisé en ce que*** plusieurs montants de support verticaux (1 à 4) sont reliés en un support autoporteur par une élément sommital de support (8) et par l'élément de base (6), en ce que dans l'élément sommital et celui de base (8, 6) sont prévues des traverses de support horizontales (5, 9) dont la longueur active peut être modifiée, de préférence de manière télescopique, et en ce que le recouvrement des parties de plaque (P1, P2) de chaque plaque de séparation (P) est supérieur à la longueur de réglage des traverses de support horizontales (9, 5).

9. Support de bobines suivant au moins l'une des revendications 1 à 8, ***caractérisé en ce que***, dans le support de bobines (C), quatre montants de support verticaux (1 à 4) déterminent les sommets d'un trapèze, en ce qu'un support (H) est monté sur chaque montant de support (1 à 4) pour chaque fois un étage, du support de bobines, déterminé par une plaque de séparation (P), en ce que les plates-formes (16) et leurs saillies (18) en forme de cuillère sont orientées approximativement perpendiculairement aux côtés de trapèze parallèles l'un à l'autre et en ce que les traverses de support (9,5) horizontales et qui peuvent être télescopiques s'étendent approximativement perpendiculairement aux côtés parallèles du trapèze.

10. Support de bobines suivant la revendication 1, ***caractérisé en ce que*** le corps de base (13) de chaque support (H) est une douille coulissante comportant au moins une vis de serrage sans tête (15) intégrée et qui fait saillie jusque dans le trou interne (14) du corps de base (13).

11. Support de bobines suivant au moins l'une des revendications 1 à 10, ***caractérisé en ce que*** les montants de support (1 à 4) équipés de supports (H) et éventuellement de supports de mandrin de bobine (S), l'élément sommital (8) et l'élément de base (6) et les plaques de séparation (P) forment des ensembles de transport fabriqués au préalable.

12. Support (H) pour une plaque de séparation dans un support de bobines, dans lequel le support peut être monté de façon réglable sur des montants de support, dans lequel le support (H) présente sur son corps de base (13) en forme de douille une plate-forme (16) pour la plaque de séparation (P), ***caractérisé en ce que*** le support (H) présente au moins une oreille (22), qui ne délimite qu'avec une première zone de surface (24) de la plate-forme (16) un évidement d'emboîtement de plaque de séparation (T), et au moins un élément de positionnement et de blocage (20) de plaque de séparation qui peut être mis en place dans une seconde zone de surface (23) de la plate-forme et qui, lorsque la plaque de séparation (P) est introduite dans l'évidement d'emboîtement (T), peut être inséré à travers la plaque de séparation (P) dans la plate-forme (16) et y être fixé.

13. Plaque de séparation pour un support de bobines réglable équipé de supports de plaques de séparation, ***caractérisé en ce que*** la plaque de séparation (P) est constituée de deux parties de plaque de séparation (P1, P2) dont chacune présente une extrémité libre (31, 32) et, à l'endroit de la zone de bord opposée à l'extrémité libre (31, 32), une découpure (30) ouverte vers le bord et comportant des surfaces d'emboîtement situées des deux côtés et une ouverture de passage (30) écartée de la découpure (30) en direction de l'extrémité libre (31, 32).
